# EUROPÄISCHE PATENTSCHRIFT

(11) **EP 0 829 409 B1**
(45) Veröffentlichungstag und Bekanntmachung des Hinweises auf die Patenterteilung: **20.03.2002**
(21) Anmeldenummer: 97115416.6
(22) Anmeldetag: 05.09.1997
(51) Int. Cl.: B61D 27/00

(54) **Einrichtung zur Be- und Entlüftung eines Schienenfahrzeuges**
Ventilating device for a railway vehicle
Dispositif de ventilation d'un véhicule ferroviaire

(30) Priorität: 13.09.1996 DE 19637309
(43) Veröffentlichungstag der Anmeldung: 18.03.1998
(73) Patentinhaber: DaimlerChrysler AG, 70567 Stuttgart (DE)
(72) Erfinder: Minges, Florian, 10823 Berlin (DE); Schwalbach, Michael, 13404 Berlin (DE)
(74) Vertreter: Luderschmidt, Schüler & Partner GbR

(56) Entgegenhaltungen:
- EP-A- 0 594 882
- DD-A- 239 570
- DE-A- 3 302 423
- DE-A- 4 123 584

## Beschreibung

Die Erfindung betrifft ein Schienenfahrzeug, insbesondere zur Personenbeförderung, mit einem von Seitenwänden, von einem Wagenkastenboden und von einem Wagendach begrenzten Wagenkasten, der eine Einrichtung zur Be- und Entlüftung des Innenraums des Wagenkastens aufweist.

Bei Schienenfahrzeugen, insbesondere zur Personenbeförderung, war es allgemein üblich, für den Luftaustausch die konstruktions-, komponenten- und/oder fertigungsabhängigen Undichtigkeiten am Wagenkasten beziehungsweise an dessen Zugangsöffnungen, wie Einstiegstüren oder Faltenbälge an Fahrzeugübergängen, auszunutzen. Dabei wird die über Zulufteinrichtungen zugeführte Luft durch die geöffneten Türen und/oder durch die vorhandenen Ritzen und Spalte infolge unterschiedlichen Luftdruckes nach außen gefördert. Von Nachteil dieser Art des Luftaustausches war die undefinierte Luftführung, welche sich oftmals als Zugluft äußerte und zu Beeinträchtigungen des Fahrkomforts führte. Auch war es nicht zu vermeiden, daß durch die zufälligen Öffnungen Schmutz, Lärm und Feuchtigkeit in das Wageninnere eindringen konnten.

Bei Schienenfahrzeugen moderner Bauart, die insbesondere aufgrund der hohen Geschwindigkeiten strömungsgünstig gestaltet sind und weitgehend frei von Leckageöffnungen sind, entfällt diese Möglichkeit des selbsttätigen Luftaustausches. Zur Abhilfe wurden Entlüftungseinrichtungen auf dem Wagendach oder im Seitenwandbereich der Fahrzeuge angeordnet, zum Beispiel sogenannte Kukkuckslüfter. Aber auch diese Art der Entlüftung ist mit Nachteilen behaftet, wie nachfolgend gezeigt wird.

Bei Entlüftungen auf dem Wagendach besteht die Gefahr eines strömungsmäßigen beziehungsweise eines thermischen Kurzschlusses, da die Zuluftöffnungen häufig ebenfalls im Dachbereich angeordnet sind. Hierdurch ist der angestrebte Luftaustausch im Fahrzeuginneren nicht mehr gewährleistet, da die zugeführte Frischluft nicht mehr den gesamten Innenraum durchströmt.

Entlüftungsöffnungen, zum Beispiel Schlitze, an der Seitenwand des Fahrzeuges sind sichtbar und stören allein deshalb schon das äußere Erscheinungsbild, wobei dieser Störeffekt durch die erforderlichen Abdeckungen an der Fahrzeugaußenseite noch verstärkt wird. Außerdem ist auch hierbei eine definierte Luftführung von der Decke zum Fußboden nicht gewährleistet.

Aus der DE-A-41 23 584 ist ein Autoreisezug mit Transportwagen für Kraftfahrzeuge und Personenwagen bekannt, bei dem ein gleichzeitig als Regen- und Schnee-Schmelzwasseraustritt dienender Luftaustritt vom Ladeboden des Transportwagens nach außen führt. Ein Eindringen von Feuchtigkeit, Schmutz oder Geräuschen durch den Luftaustritt in den Innenraum des Transportwagens kann aufgrund des verhältnismäßig großen Durchtrittsquerschnitt des Luftaustritts nicht zuverlässig verhindert werden.

Ausgehend von diesem Stand der Technik ist es Aufgabe der Erfindung, für ein Schienenfahrzeug der eingangs genannten Art eine Einrichtung zur Be- und Entlüftung des Innenraums des Wagenkastens anzugeben, welche einfach gestaltet und ohne großen Aufwand herstellbar ist und welche einen wirkungsvollen Luftaustausch gewährleistet unter Vermeidung jeglicher Beeinträchtigung durch Zugluft oder unerwünschtes Eindringen von Feuchtigkeit, Schmutz oder Geräuschen.

Diese Aufgabe wird erfindungsgemäß gelöst durch die kennzeichnenden Merkmale des Patentanspruchs 1. Weitere vorteilhafte Ausgestaltungen und Verbesserungen der Erfindung sind in den Unteransprüchen dargelegt und gekennzeichnet.

Entsprechend der Erfindung ist vorgesehen, daß die Einrichtung zur Be- und Entlüftung des Innenraums des Wagenkastens von einer am Wagendach angeordneten Zulufteinrichtung und von wenigstens einer in den Wagenkastenboden eingelassenen Abluftöffnung gebildet ist. Dabei ist festzuhalten, daß auf dem Dach angeordnete Zulufteinrichtungen an sich in vielfacher Form bereits bekannt sind, zum Beispiel in Form von planmäßig oder nachträglich auf dem Wagendach installierten Klimaanlagen, welche klimatisierte Frischluft in das Fahrzeuginnere zuführen. Hingegen wurde jedoch von einer Anordnung von Abluftöffnungen im Fußbodenbereich abgesehen, da bei ungünstiger Gestaltung eine ungünstige Temperaturverteilung, das Auftreten von Zugluft sowie eine Belästigung durch einen hohen Geräuschpegel nicht auszuschließen ist.

In vorteilhafter Weiterbildung der Erfindung kann vorgesehen sein, daß die Abluftöffnung von einer luftdurchlässigen Abdeckung abgedeckt ist und mit einem am Wagenkastenbodens angeordneten Luftkanal verbunden ist. Hierbei bildet der Luftkanal im Vergleich zu einer unmittelbar mit der Außenluft kommunizierenden Abluftöffnung gleichsam eine Barriere für eine unmittelbare Beaufschlagung des Fahrzeuginnnenraums durch Fahrgeräusche, Feuchtigkeit und Verschmutzung, da diese zunächst den Luftkanal durchströmen müssen, bevor sie in das Wageninnere gelangen können.

Der erwähnte Luftkanal kann dabei in die Gestaltung des Fahrzeugbodens integriert sein oder aber vorteilhafterweise unterhalb des Wagenkastenbodens angeordnet und von einem an den Wagenkastenboden angeformten Kragen gebildet sein, welcher über eine seitliche Öffnung mit der Außenluft in Verbindung steht.

Diese Gestaltung bietet den Vorteil einfacher Herstellbarkeit, da der Luftkanal aus Flachmaterial, insbesondere aus Blech beziehungsweise gegebenenfalls aus Kunststofftafeln, geformt werden kann. Die Gestaltung mit einem Kragen gewährleistet einen gleichmäßigen Luftaustritt, wobei entsprechend der konstruktiven Gestaltung des Kragens dieser als Schikane für eine rückwärts, das heißt in das Wageninnere, gerichtete Strömung wirkt.

Entsprechend einer bevorzugten Ausführungsform erstreckt sich die seitliche Öffnung im Luftkanal über dessen Länge und ist spaltartig ausgebildet. Der Längsspalt ist dabei zur Wagenlängsmitte hin geöffnet, um das Eindringen der Abrollgeräusche der Räder des Schienenfahrzeugs zu erschweren.

Abhängig von der Größe des Austauschluftstroms ist nur eine Abluftöffnung zur Entlüftung des Innenraums des Wagenkastens vorgesehen, die jeweils unterhalb eines Fahrgastsitzes beziehungsweise durch andere Überbauten geschützt angeordnet ist. Doch können auch mehrere Abluftöffnungen vorgesehen sein, die jeweils unterhalb eines Fahrgastsitzes angeordnet sind.
In vorteilhafter Ausgestaltung der Erfindung ist jede Abluftöffnung jeweils randnah an der Längsaußenseite angeordnet. Die Größe der Abluftöffnung ist hierbei entsprechend dem erforderlichen Ausströmquerschnitt festgelegt, wobei ein Rechteck mit einer Größe von etwa 600 cm² (entsprechend 200 mm * 300 mm) je Abluftöffnung bei insgesamt vier Abluftöffnungen je Wagenkasten als ausreichend anzusehen ist. Hierdurch wird eine ausreichende, weitgehend gleichmäßige Luftabfuhr erreicht und eine gute Luftzirkulation sichergestellt.

Um das störende Zuströmen von Fremdluft sowie das Eindringen von Feuchtigkeit zu verhindern, sind zumindest unterhalb einer jeden Abluftöffnung im Luftkanal Luftleitbleche angeordnet sind. Dabei kann vorgesehen sein, daß die Luftleitbleche sich überlappen und schräg angestellt sind und so das Eindringen von Feuchtigkeit und Fremdkörpern durch die Abluftöffnung in das Innere des Wagenkastens verhindern.

Zur Vermeidung des Eindringens von Geräuschen in das Wagenkasteninnere kann entsprechend einer vorteilhaften Ausführungsform der Erfindung vorgesehen sein, daß der Luftkanal zumindest im Bereich der spaltartigen Öffnung mit schalldämpfendem Material ausgekleidet ist, welches Störgeräusche unterdrückt.

Ebenso ist gemäß einer weiteren Ausgestaltung der Erfindung die Abluftöffnung am Fahrzeugboden mit einer Abdeckung, vorzugsweise ein Gitter, zum Beispiel aus Streckmetall, oder ein Lochblech, versehen.

Um die Stolpergefahr zu verringern und die Bodenreinigung zu begünstigen, ist vorteilhafterweise vorgesehen, daß die Abdeckung jeder Abluftöffnung jeweils bündig mit dem Wagenkastenboden abschließt. Fall der Wagenkastenboden mit einem Bodenbelag versehen ist, schließt die Abdeckung mit diesem bündig ab.

Im Hinblick auf eine einfach durchzuführende Reinigung des Luftkanals oder eines einfachen Austausches bei Beschädigung ist der Luftkanal abnehmbar am Wagenkasten angebracht.

Generell ist hervorzuheben, daß die erfindungsgemäße Einrichtung zur Be- und Entlüftung nicht nur bei klimatisierten Fahrzeugen, das heißt bei Fahrzeugen, bei denen eine Kühleinrichtung zur Kühlung der Luft für den Fahrgastraum vorgesehen ist, von Vorteil ist, sondern auch bei einer herkömmlichen Heizlüftungsanlage. Bei Fahrzeugen, die mit einer derartigen Anlage ausgestattet sind, besteht nämlich ein Luftdurchsatz, der bis zu dreimal höher als bei vollklimatisierten Fahrzeugen der Fall ist.

Ferner wird mit der erfindungsgemäßen Einrichtung der Überdruck im Wageninneren vermieden, der bei der immer besseren Abdichtung der modernen Schienenfahrzeuge zu Problemen führen kann, zum Beispiel erschwertes selbsttätiges Öffnen der Fahrzeugtüren. Ein solcher Überdruck kann sich insbesondere bei Heizund Klimaanlagen mit Lüfterbetrieb aufbauen.

Diese und weitere vorteilhafte Ausgestaltungen und Verbesserungen der Erfindung sind Gegenstand der Unteransprüche.

Anhand eines in der schematischen Zeichnung dargestellten Ausführungsbeispiels sollen die Erfindung, vorteilhafte Ausgestaltungen und Verbesserungen sowie besondere Vorteile der Erfindung näher erläutert und beschrieben werden.

Es zeigen:
- Fig. 1: einen Querschnitt durch ein Schienenfahrzeug gemäß der Erfindung mit Angabe des Verlaufes der Luftströmung;
- Fig. 2: eine Explosionsdarstellung eines erfindungsgemäßen Schienenfahrzeugs
und
- Fig. 3: einen Teilquerschnitt durch einen Bodenbereich mit einer Abluftöffnung gemäß der Erfindung.

In Fig. 1 ist ein Querschnitt durch einen Wagenkasten 10 eines nicht näher dargestellten Schienenfahrzeuges zur Personenbeförderung gezeigt, der von Seitenwänden 12, 13, von einem Wagenkastenboden 14 und von einem Dach 16 begrenzt ist. Im Innenraum 11 des Wagenkastens 10 sind Sitzplätze 18 für Fahrgäste angeordnet.

Auf dem Dach 16 ist eine als Klimatisierungsanlage ausgebildete und zu einer Einrichtung 20 für die Be- und Entlüftung des Wagenkastens 10 gehörige Zulufteinrichtung 22 angeordnet, welche über zwei Zuluftöffnungen 24 im Dach 16 mit dem Innenraum 11 in Verbindung steht und durch diese den Innenraum bedarfsweise mit erwärmter oder gekühlter Frischluft versorgt. Mittels je zweier eingezeichneter Pfeile 26, die jeweils einer der beiden Zuluftöffnungen 24 zugeordnet sind, ist der Strömungsweg für die Frischluft dargestellt. Diese Darstellung zeigt, daß die zugeführte Frischluft den Querschnitt des Innenraums 11 durchströmt und unterhalb der Sitzplätze 18 durch dort angeordnete Abluftöffnungen 28 abströmt.

Die erfindungsgemäß vorgesehenen Abluftlöffnungen 28 sind von in den Wagenkastenboden eingelassenen Ausnehmungen gebildet, die randnah entlang der Längsaußenseite, wie insbesondere aus der in Fig. 2 gezeigten Schrägansicht des aufgeschnittenen Wagenkastens 10 zu erkennen ist, in Längsrichtung zueinander versetzt angeordnet sind.

Bei dem in der schematischen Darstellung gemäß Fig. 2 gezeigten, teilweise aufgeschnittenen Wagenkasten 10 ohne Fenster, Türen beziehungsweise Einstiegsbereiche ist die Zulufteinrichtung 22 etwa in Wagenkastenmitte angeordnet und erstreckt sich hierbei über die gesamte Breite des Wagenkastens 10. Über eine Eintrittsöffnung 23 wird Umgebungsluft in die Zulufteinrichtung 22 eingesaugt, darin aufbereitet, das heißt mittels Filter gereinigt, erwärmt oder gekühlt und dann in den Innenraum 11 gefördert. Dort verläßt die zugeführte Luft den Innenraum nach dessen Durchströmen durch die am Wagenkastenboden 12 vorgesehenen Abluftöffnungen 28, die ihrerseits mit einem in Fig. 1 und deutlicher in Fig. 3 gezeigten Luftkanal 30 verbunden ist.

Der Luftkanal 30 ist kragenartig ausgebildet und aus Blech oder gegebenenfalls aus Kunststoffplatten gefertigt. Er begrenzt einen Raum 32 mit rechteckförmigem Querschnitt, in welchem erste und zweite Luftleitbleche 34, 35 angeordnet sind und an den sich ein spaltartiger Raum 36 anschließt, der mit einer schalldämmenden Schicht 37 versehen und zur Wagenlängsmitte hin offen ist, so daß die über die Abluftöffnungen 28 zugeströmte verbrauchte Luft an die Umgebung abströmen kann.

Die Abluftöffnungen 28 sind, wie in Fig. 3 gezeigt jeweils mit einer luftdurchlässigen, zum Beispiel als Gitter oder als Lochblech ausgebildeten Abdeckung 38 versehen, die bündig mit dem Wagenkastenboden 14 beziehungsweise mit einem darauf angeordneten Bodenbelag 15 abschließt.

Die erfindungsgemäße Einrichtung 20 zur Be- und Entlüftung des Innenraums 11 des Wagenkastens 10 ist äußerst raumsparend gestaltet, wobei die mit den Abluftöffnungen kommunizierenden Luftkanäle 30 in die Tragstruktur 40 des Wagenkastenbodens 14 integriert sind, so daß hierfür kein zusätzlicher Raum beansprucht wird.

Um das Eindringen von Fahrgeräuschen oder anderem Lärm durch die permanent offenen Abluftöffnungen 28 beziehungsweise Luftkanäle 30 weitestgehend zu verhindern, besteht im Innenraum ständig ein Überdruck, der für einen permanenten Luftstrom von innen nach außen sorgt.

## Patentansprüche

1. Schienenfahrzeug, insbesondere zur Personenbeförderung, mit einem von Seitenwänden (12, 13), von einem Wagenkastenboden (14) und von einem Wagendach (16) begrenzten Wagenkasten (10), der wenigstens eine Einrichtung (20) zur Be- und Entlüftung des Innenraums (11) des Wagenkastens (10) aufweist, wobei die Einrichtung (20) von einer am Wagendach (16) angeordneten Zulufteinrichtung (22) und von wenigstens einer in den Wagenkastenboden (14) eingelassenen Abluftöffnung (28) gebildet ist, welche mit einem unterhalb des Wagenkastenbodens (14) angeordneten Luftkanal (30) verbunden ist, **dadurch gekennzeichnet, dass** zumindest unterhalb einer jeden Abluftöffnung (28) im Luftkanal (30) Luftleitbleche (34, 35) angeordnet sind und daß die Luftleitbleche (34,35) sich überlappen und schräg angestellt sind.

2. Schienenfahrzeug nach Anspruch 1, **dadurch gekennzeichnet, dass** die Abluftöffnung (28) von einer luftdurchlässigen Abdeckung (38) abgedeckt ist.

3. Schienenfahrzeug nach Anspruch 1 oder 2, **dadurch gekennzeichnet, dass** der Luftkanal (30) unterhalb des Wagenkastenbodens (14) von einem an den Wagenkastenboden (14) angeformten Kragen gebildet ist, welcher über eine seitliche Öffnung (36) mit der Außenluft in Verbindung steht.

4. Schienenfahrzeug nach Anspruch 3, **dadurch gekennzeichnet, dass** die seitliche Öffnung (36) im Luftkanal (30) sich über dessen Länge erstreckt und spaltartig ausgebildet ist.

5. Schienenfahrzeug nach einem der vorherigen Ansprüche, **dadurch gekennzeichnet, dass** die wenigstens eine Abluftöffnung (28) zur Entlüftung des Innenraums (11) des Wagenkastens (10) jeweils unterhalb eines Fahrgastsitzes (18) angeordnet ist.

6. Schienenfahrzeug nach Anspruch 5, **dadurch gekennzeichnet, dass** mehrere Abluftöffnungen (28) vorgesehen sind, die jeweils unterhalb eines Fahrgastsitzes (18) angeordnet sind.

7. Schienenfahrzeug nach einem der vorherigen Ansprüche, **dadurch gekennzeichnet, dass** jede Abluftöffnung (28) jeweils randnah an der Längsaußenseite angeordnet ist.

8. Schienenfahrzeug nach einem der Ansprüche 1 bis 7, **dadurch gekennzeichnet, dass** als Abdeckung (38) der Abluftöffnung (28) ein Gitter, zum Beispiel aus Streckmetall, vorgesehen ist.

9. Schienenfahrzeug nach einem der Ansprüche 1 bis 7, **dadurch gekennzeichnet, dass** als Abdeckung (38) der Abluftöffnung (28) ein Lochblech vorgesehen ist.

10. Schienenfahrzeug nach einem der vorherigen Ansprüche, **dadurch gekennzeichnet, dass** die Abdeckung (38) jeder Abluftöffnung (28) jeweils bündig mit dem Wagenkastenboden (14) beziehungsweise mit einem darauf angebrachten Bodenbelag des Wagenkastens (10) abschließt.

11. Schienenfahrzeug nach einem der vorherigen Ansprüche, **dadurch gekennzeichnet, dass** der Luftkanal (30) abnehmbar am Wagenkasten (10) angebracht ist.

12. Schienenfahrzeug nach einem der vorherigen Ansprüche, **dadurch gekennzeichnet, dass** der Luftkanal (30) zumindest im Bereich der spaltartigen Öffnung (36) mit schalldämpfendem Material (37) ausgekleidet ist.

## Claims

1. Rail vehicle, in particular for mass transport, with a car body (10) which is limited by side walls (12, 13), a car body floor (14) and a car roof (16), and has at least one device (20) for supply and extraction of air from the interior (11) of the car body (10), where the device (20) is formed by a supply air device (22) arranged on the car roof (16) and at least one extraction opening (28) which is let into the car body floor (14) and connected with an air duct (30) arranged below the car body floor (14), **characterised in that** arranged at least below each extraction air opening (28) in the air duct (30) are air deflector plates (34, 35) and that the air deflector plates (34, 35) overlap and are set obliquely.

2. Rail vehicle according to claim 1, **characterised in that** the extraction air opening (28) is covered by an air-permeable cover (38).

3. Rail vehicle according to claim 1 or 2, **characterised in that** the air duct (30) below the car body floor (14) is formed by a collar moulded on the car body floor (14) and connected with the exterior air via a side opening (36).

4. Rail vehicle according to claim 3, **characterised in that** the side opening (36) in the air duct (30) extends over its length and is formed gap-like.

5. Rail vehicle according to any of the previous claims, **characterised in that** the at least one extraction air opening (28) to extract air from the interior (11) of the car body (10) is arranged below a passenger seat (18).

6. Rail vehicle according to claim 5, **characterised in that** several extraction air openings (28) are provided each arranged below a passenger seat (18).

7. Rail vehicle according to any of the previous claims, **characterised in that** each extraction air opening (28) is arranged close to the edge on the longitudinal outside.

8. Rail vehicle according to any of claims 1 to 7, **characterised in that** as a cover (38) for the extraction air opening (28) a grille is provided, for example of metal mesh.

9. Rail vehicle according to any of claims 1 to 7, **characterised in that** as a cover (38) for the extraction air opening (28) a perforated panel is provided.

10. Rail vehicle according to any of the previous claims, **characterised in that** the cover (38) of each extraction air opening (28) closes flush with the car body floor (14) or a floor covering of the car body (10) applied to this.

11. Rail vehicle according to any of the previous claims, **characterised in that** the air duct (30) is fitted removably on the car body (10).

12. Rail vehicle according to any of the previous claims, **characterised in that** the air duct (30) is lined with sound-insulating material (37) at least in the area of the gap-like opening (36).

## Revendications

1. Véhicule ferroviaire, en particulier pour le transport de personnes, comprenant une caisse de voiture (10) limitée par des parois latérales (12, 13), par un plancher de caisse de voiture (14) et par un toit de voiture (16), et qui présente au moins un dispositif (20) pour aérer et ventiler le volume intérieur (11) de la caisse de voiture (10), dans lequel le dispositif (20) est formé d'un dispositif d'introduction d'air (22) disposé au niveau du toit de voiture (16) et d'au moins une ouverture de sortie d'air (28) ménagée dans le plancher (14) de la caisse de voiture, et qui est reliée à un conduit d'air (30) disposé au-dessous du plancher (14) de la caisse de voiture, **caractérisé en ce que** des déflecteurs d'air (34, 35) sont disposés dans le conduit d'air (30), au moins au-dessous de chaque ouverture de sortie d'air (28) et **en ce que** les déflecteurs d'air (34, 35) se chevauchent et sont orientés obliquement.

2. Véhicule ferroviaire selon la revendication 1, **caractérisé en ce que** l'ouverture de sortie d'air (28) est recouverte d'un recouvrement (38) perméable à l'air.

3. Véhicule ferroviaire selon la revendication 1 ou 2, **caractérisé en ce que** le conduit d'air (30) est formé, au-dessous du plancher (14) de la caisse de voiture, par une collerette formée au plancher (14) de la caisse de voiture, qui est en communication avec l'air extérieur par une ouverture latérale (36).

4. Véhicule ferroviaire selon la revendication 3, **caractérisé en ce que** l'ouverture latérale (36) du conduit d'air (30) s'étend sur toute la longueur de ce conduit et est en forme de fente.

5. Véhicule ferroviaire selon l'une des revendications précédentes, **caractérisé en ce qu'**au moins une ouverture de sortie d'air (28) destinée à l'extraction de l'air du volume intérieur (11) de la caisse de voiture (10) du wagon est disposée au-dessous d'un siège de passager respectif (18).

6. Véhicule ferroviaire selon la revendication 5, **caractérisé en ce qu'**il est prévu plusieurs ouvertures de sortie d'air (28) qui sont disposées chacune au-dessous d'un siège de passager respectif (18).

7. Véhicule ferroviaire selon l'une des revendications précédentes, **caractérisé en ce que** chaque ouverture de sortie d'air (28) est disposée près du bord le long du côté extérieur longitudinal.

8. Véhicule ferroviaire selon l'une des revendications 1 à 7, **caractérisé en ce qu'**une grille, par exemple en métal déployé, est prévue comme recouvrement (38) de l'ouverture de sortie d'air (28).

9. Véhicule ferroviaire selon l'une des revendications 1 à 7, **caractérisé en ce qu'**une tôle perforée est prévue comme recouvrement (38) de l'ouverture de sortie d'air (28).

10. Véhicule ferroviaire selon l'une des revendications précédentes, **caractérisé en ce que** le recouvrement (38) de chaque ouverture de sortie d'air (28) se termine à l'affleurement du plancher (14) de la caisse de voiture ou d'un revêtement de sol de la caisse de voiture (10) qui est posé sur ce plancher.

11. Véhicule ferroviaire selon l'une des revendications précédentes, **caractérisé en ce que** le conduit d'air (30) est fixé à la caisse de voiture (10) de façon amovible.

12. Véhicule ferroviaire selon l'une des revendications précédentes, **caractérisé en ce que** le conduit d'air (30) est revêtu d'une matière amortisseuse acoustique (37) du moins dans la région de l'ouverture (36) en forme de fente.
